# EUROPÄISCHE PATENTSCHRIFT

(11) **EP 0 626 988 B1**
(45) Veröffentlichungstag und Bekanntmachung des Hinweises auf die Patenterteilung: **24.04.1996**
(21) Anmeldenummer: 93903164.7
(22) Anmeldetag: 11.02.1993
(51) Int. Cl.: C10B 53/00, C10B 1/10

(54) **VERFAHREN UND EINRICHTUNG ZUM BEHEIZEN EINER SCHWELTROMMEL**
METHOD AND DEVICE FOR HEATING A LOW-TEMPERATURE DISTILLATION DRUM
PROCEDE ET DISPOSITIF DE CHAUFFAGE D'UN TAMBOUR DE DISTILLATION LENTE

(30) Priorität: 17.02.1992 DE 4204728; 25.05.1992 DE 4217301
(43) Veröffentlichungstag der Anmeldung: 07.12.1994
(73) Patentinhaber: SIEMENS AKTIENGESELLSCHAFT, D-80333 München (DE)
(72) Erfinder: TRATZ, Herbert, D-8561 Ottensoos (DE); ENGELHARDT, Reiner, D-8521 Effeltrich (DE); LÖSEL, Georg, D-8521 Uttenreuth (DE)
(86) Internationale Anmeldenummer: DE9300119
(87) Internationale Veröffentlichungsnummer: WO9316147

(56) Entgegenhaltungen:
- DE-A- 3 018 572
- DE-A- 3 815 187
- DE-B- 2 244 753

## Beschreibung

Die Erfindung bezieht sich auf ein Verfahren zum Beheizen einer Schweltrommel gemäß dem Oberbegriff des Anspruchs 1. Die Erfindung bezieht sich weiter auf eine Einrichtung zur Durchführung des Verfahrens und ferner auf eine nach diesem Verfahren arbeitende Schwel-Brenn-Anlage.

Die Verschwelung von Abfall bei einer niedrigen Temperatur ist ein endothermer Vorgang. Die für die Reaktion benötigte Wärme wird dem Abfall indirekt über Wärmetauscher-Heizflächen zugeführt, die in Form von Rohren in der Wand einer Drehtrommel oder Schweltrommel angeordnet sind.

Bei einem aus der europäischen Patentschrift 0 340 537 bekannten Verfahren zur thermischen Abfallentsorgung wird der Schweltrommel ein Heizgas zugeleitet, das in einem Heizgaskreis geführt wird. Der Heizgaskreis umfaßt in einer nach diesem Verfahren arbeitenden Schwel-Brenn-Anlage einen Wärmetauscher, der an einer Brennkammer der Brennanlage angeordnet ist und dort Wärmeenergie vom heißen Rauchgas aufnimmt. Die Schwelanlage wird praktisch immer zusammen mit der Brennanlage betrieben, wobei in der Brennanlage das erzeugte Schwelgas zum Erzeugen von Dampf verbrannt wird.

Eine autark beheizbare Schwelanlage ist aus der DE-OS 30 18 572 bekannt. In der dort beschriebenen Schwel- oder Pyrolyseanlage wird ein Teilstrom des erzeugten Schwelgases in einer Brennkammer verbrannt. Das dabei entstandene Rauchgas wird als Heizgas für die Schweltrommel verwendet und nach Durchströmen eines Wärmetauschers an die Umgebung abgegeben.

Eine autark betreibbare Schwelanlage ist auch aus der Druckschrift "Pyrolyse von Abfällen" von Karl J. Thomé-Kozmiensky, EF-Verlag für Energie- und Umwelttechnik GmbH, 1985, Seiten 97 bis 120, insbesondere Bild 2 auf Seite 101 und Text auf Seite 103, bekannt. Bei der bekannten Anlage wird das gesamte erzeugte Schwelgas in einem Gaswandler mit nachgeschalteter Waschstraße in ein Reingas umgewandelt. Ein Teil dieses Reingases wird in einer Brennkammer verbrannt. Das dabei entstehende Rauchgas wird in einem im wesentlichen offenen Kreis geführt und als Heizgas für die Schweltrommel verwendet. Dieses Verfahren ist allerdings besonders aufwendig und unwirtschaftlich, zumal ein bereits wirtschaftlich nutzbares Reingas zur Heizgaserzeugung verwendet wird.

Der Erfindung liegt daher die Aufgabe zugrunde, ein wirtschaftliches Verfahren zum Beheizen einer Schweltrommel anzugeben, wobei mit dem Heizgas stets eine ausreichende Wärmemenge in die Schweltrommel eingebracht werden soll. Dies soll mit einer weitgehend vereinfachten Einrichtung erreicht werden, die die Bereitstellung eines für den autarken Betrieb der Schwelanlage erforderlichen Heizgases gewährleistet.

Bezüglich des Verfahrens wird die genannte Aufgabe erfindungsgemäß gelöst durch die Merkmale des Anspruchs 1.

Zur Einstellung der Temperatur des Heizgases, das durch Verbrennung eines Teilstroms des Schwelgases erzeugt wird, wird ein steuerbarer Teilstrom des aus der Schweltrommel abströmenden und somit abgekühlten Heizgases in einem geschlossenen Teilkreis zur Schweltrommel zurückgeführt und dabei dem heißen Heizgas wieder zugemischt.

Da der Teilstrom des Schwelgases zweckmäßigerweise vor der Verbrennung entstaubt wird, besteht die Möglichkeit, daß sich während des Betriebs der Schwelanlage Staub im Heizgaskreis, insbesondere in der Schweltrommel, ablagert. Die sich ablagernde Staubmenge kann durch Verringern des zu verbrennenden Teilstroms des Schwelgases verkleinert werden. Dies führt allerdings zu einer Verminderung der mit dem Heizgas in die Schweltrommel eingebrachten Wärmemenge. Um dem Heizgas die fehlende Wärmemenge zuzuführen, wird das aus der Schweltrommel abströmende abgekühlte Heizgas zunächst vorgewärmt.

Anschließend wird das vorgewärmte Heizgas zusammen mit dem verbrannten Teilstrom des Schwelgases der Schweltrommel wieder zugeführt. Ein Teilstrom des aus der Schweltrommel abströmenden Heizgases wird vor oder nach der Vorwärmung aus dem Heizgaskreis abgezweigt.

Der Teilstrom des Schwelgases wird zweckmäßigerweise bei in dem Heizgaskreis herrschenden Unterdruck geführt. Diese Maßnahme dient einerseits zur Förderung des Teilstroms des Schwelgases und des erzeugten Heizgases im Heizgaskreis. Andererseits wird ein Entweichen von Schwelgas oder Heizgas in die Umgebung im Fall einer Leckage vermieden.

Die Vorwärmung des abgekühlten Heizgases erfolgt zweckmäßigerweise durch indirekten Wärmetausch mit Dampf. Dabei wird das abgekühlte Heizgas zweckmäßigerweise vor der Vorwärmung entstaubt.

Bezüglich der Einrichtung wird die genannte Aufgabe erfindungsgemäß gelöst durch die Merkmale des Anspruchs 6.

Vorteilhafte Ausgestaltungen sind in den Unteransprüchen 7 bis 11 angegeben.

Bei einer nach dem erfindungsgemäßen Verfahren arbeitenden Schwel-Brenn-Anlage mit einer Schweltrommel zum Erzeugen von Schwelgas ist ein Teilstrom, vorzugsweise 20 bis 50 %, des erzeugten Schwelgases einer ersten Brennkammer zum Erzeugen des Heizgases für die Schweltrommel zuführbar. Der Reststrom des erzeugten Schwelgases ist einer zweiten Brennkammer der Brennanlage zur Dampferzeugung zuführbar. Einem im Heizgaskreis der ersten Brennkammer vorgeschalteten Wärmetauscher wird in der Brennanlage erzeugter Dampf zugeführt. Dadurch wird das abgekühlte Heizgas durch indirekten Wärmetausch mit dem Dampf vorgewärmt.

Die mit der Erfindung erzielten Vorteile bestehen insbesondere darin, daß durch Verwendung eines Teilstroms des Schwelgases zur Erzeugung des für die Verschwelung erforderlichen Heizgases die Schwelanlage in besonders wirtschaftlicher Weise autark betrieben werden kann. Diese Schwelanlage kann daher zur Nachrüstung einer bereits vorhandenen Brenn- oder Feuerungsanlage eingesetzt werden, wobei in der Brennanlage das überschüssige Schwelgas und der anfallende Reststoff aus der Schweltrommel verbrannt werden können. Dabei sind kein Wärme- und Stofftransport mit den z.B. im Stande der Technik nach der EP-OS 0 340 537 erforderlichen Querverbindungen zwischen der vorhandenen Brennanlage und der zugestellten oder nachgerüsteten Schwelanlage zu deren Beheizung erforderlich.

Ein Ausführungsbeispiel der Erfindung wird anhand einer Zeichnung näher erläutert. Sie zeigt in einer schematischen Darstellung eine Schwel-Brenn-Anlage mit einer Einrichtung zur Heizgaserzeugung mit einem an zwei alternativen Stellen in einen Heizgaskreis geschalteten Wärmetauscher.

Die gezeigte Schwel-Brenn-Anlage umfaßt eine Schwelanlage 1 mit nachgeschalteter Brennanlage 2. Die Schwelanlage 1 umfaßt eine Schweltrommel 4 mit einer Zuführeinrichtung 6 für Abfall a und eine Austragskammer 8 zum Trennen des erzeugten Schwelgases s vom ausgegasten Reststoff r. In der Schweltrommel 4 sind Heizrohre 10 angeordnet, die mit einem Heizgas g beaufschlagt sind. An die Schweltrommel 4 ist eine Zuströmleitung 12 und eine Abströmleitung 14 angeschlossen. Die Zuströmleitung 12 ist mit einer Mischkammer 16 verbunden, der eine Brennkammer 18 vorgeschaltet ist. In der Abströmleitung 14 liegt ein Gebläse oder Saugzug 20. Ein erster Zweig 22 der Abströmleitung 14 ist mit der Mischkammer 16 verbunden. Ein zweiter Zweig 24 der Abströmleitung 14 ist mit der Brennkammer 18 verbunden. In den Zweigen 22 und 24 liegt jeweils ein Ventil 23 bzw. 25.

Die Austragskammer 8 ist über eine Leitung 26 mit einer Einrichtung 28 zur Staubabscheidung, z.B. einem Zyklon, verbunden. Die Einrichtung 28 ist über eine Leitung 30 mit der Brennkammer 18 verbunden. Ein Ausgang 27 der Einrichtung 28 ist über eine Leitung 32 mit einer Brennkammer 34 der Brennanlage 2 verbunden.

Der Brennkammer 34 ist ein Abhitzekessel oder Rauchgaskühler 36 mit Heizflächen 38 nachgeschaltet. In eine Rauchgasleitung 40 sind eine Vorrichtung 42 zur Rauchgasreinigung und ein weiteres Gebläse oder ein Saugzug 44 geschaltet. Die Rauchgasleitung 40 mündet in einen (nicht dargestellten) Kamin.

Die Abströmleitung 14 der Schweltrommel 4 mündet über ein Ventil 46 im Bereich zwischen dem Abhitzekessel 36 und der Reingigungseinrichtung 42 in die Rauchgasleitung 40. Ein paralleler Zweig 43 mit einem Ventil 45 endet im Abhitzekessel 36 im Bereich zwischen benachbarten Heizflächen 38. Die Rauchgasleitung 40 ist über eine Leitung 47 und Ventile 48 und 50 mit dem Zweig 22 bzw. dem Zweig 24 der Abströmleitung 14 verbunden.

Der Schweltrommel 4 wird der Abfall a über eine Fördereinrichtung 52 zugeführt. Der Abfall a wird in der Schweltrommel 4 durch die von heißem Rauchgas oder Heizgas g beheizten Rohre 10 pyrolisiert oder verschwelt. Das dabei entstehende Schwelgas s und der ausgegaste Reststoff r werden in der Austragskammer 8 voneinander getrennt. Der Reststoff r wird über eine Austragsöffnung 54 einer Weiterverarbeitung zugeführt. Er kann z.B. in der Brennkammer 34 verbrannt werden. Das Schwelgas s wird mittels eines Siebes oder Filters 55 durch Abtrennung von Fasern und großen Stücken grob gereinigt und anschließend über die Leitung 26 in die Einrichtung 28 gesaugt. Das Schwelgas s enthält mehrere Gew.-% Feinstaub mit einem größeren Anteil an brennbarem Material.

Das Schwelgas s tritt tangential über eine Eintrittsöffnung 56, die in nicht näher dargestellter Art und Weise in Form eines relativ hohen schmalen Schlitzes ausgebildet ist, oben in die Einrichtung 28 ein. Infolge der Zentrifugalkraft werden Staubpartikel bei der Umlenkung innerhalb der Einrichtung 28 gegen die Wand gedrückt. Dadurch wird im Zentrum eine Staubabreicherung erreicht.

Ein staubarmer Teilstrom t₁ von 20 bis 50 %, vorzugsweise 30%, des Schwelgases s wird der Einrichtung 28 über ein weit über die Eintrittsöffnung 56 hinabreichendes Absaugrohr 62 entnommen und der Brennkammer 18 zur Verbrennung zugeführt.

Durch verschiedenartige Gestaltung des Absaugrohrs 62 kann der Staubgehalt des Teilstroms t₁ des Schwelgases s weiter verringert werden. So haben z.B. Längsschlitze im Absaugrohr 62 einen positiven Einfluß auf die Staubtrennung, weil dadurch die Eintrittsgeschwindigkeit verringert und vergleichmäßigt wird.

Der Teilstrom t₁ des entstaubten oder staubabgereicherten Schwelgases s wird zur Heizgaserzeugung verwendet. Dazu wird der Teilstrom t₁ des Schwelgases s in der Brennkammer 18 bei einer Temperatur T₁ von ca. 1250°C verbrannt. Das aus der Schweltrommel 4 abströmende und auf eine Temperatur T₂' von ca. 250° C abgekühlte Heizgas g wird zunächst in einem auf der Druckseite des Gebläses 20 in die Abströmleitung 14 geschalteten Wärmetauscher 80 auf eine Temperatur T₂" von ca. 360°C vorgewärmt. Anschließend wird ein einstellbarer Teilstrom t₃ des vorgewärmten Heizgases g über den Zweig 22 in die Mischkammer 16 geführt. Dort wird es mit dem Heizgas g aus der Brennkammer 18 vermischt, so daß bei Eintritt in die Schweltrommel 4 eine Mischtemperatur T₃ von ca. 520°C eingestellt ist. Eine mittels des Ventils 25 einstellbarer Teilstrom t₄ des vorgewärmten Heizgases g ist der Brennkammer 18 direkt zuführbar. Mindestens ein Teil des Heizgases g strömt somit über die Mischkammer 16 und die Zuströmleitung 12 sowie durch die Heizrohre 10 und den Wärmetauscher 80 und über die Zweige 22, 24 der Abströmleitung 14 in einem geschlossenen Teilkreis 70.

Die Austrittsöffnung 27 der Einrichtung 28 für den Hauptoder Reststrom t₂ des Schwelgases s befindet sich ebenfalls tangential im unteren Bereich der Einrichtung 28. Der zur Wand hin konzentrierte Staub gelangt mit dem Reststrom t₂ über die Leitung 32 zur Brennkammer 34. Dabei ist der Drehsinn der Strömung des Schwelgases s nach Eintritt in die Einrichtung 28 und vor Austritt aus der Einrichtung 28 gleich. Der Bodenbereich 60 der Einrichtung 28 ist konus- oder parabelförmig zur Mitte hin erhöht, so daß sich dort keine Staubablagerungen bilden können.

Das bei der Verbrennung des Reststroms t₂ des Schwelgases s in der Brennkammer 34 entstehende heiße Rauchgas wird im Abhitzekessel 36 zur Dampferzeugung genutzt. Der Transport dieses Reststroms t₂ des Schwelgases s aus der Schweltrommel 4 über die Einrichtung 28 und die Brennkammer 30 sowie über den Abhitzekessel 36 und die Reinigungsanlage 42 erfolgt über das Sauggebläse 44.

Das für die Heizgaserzeugung nicht benötigte Heizgas g strömt in einem offenen Kreis 72 über das Ventil 46 und wird dem aus der Brennkammer 34 abströmenden Rauchgas vor der Reinigungseinrichtung 42 zugemischt. In der Reinigungseinrichtung 42 wird somit lediglich vollständig verbranntes Rauchgas gereinigt.

Als Wärmeträger für den Wärmetauscher 80 dient Dampf aus dem Abhitzekessel 36. Der Dampf wird den Heizflächen 38 an der Stelle A entnommen und dem Wärmetauscher 80 mit einer Eintrittstemperatur von ca. 390°C zugeführt. Der an der Stelle B aus dem Wärmetauscher 80 austretende abgekühlte Dampf strömt den Heizflächen 38 mit einer Temperatur von etwa 330°C wieder zu.

Um eine weitere Staubabreicherung des Heizgases g zu erreichen, ist auf der Saugseite des Gebläses 20 in der Abströmleitung 14 ein Staubabscheider 82 angeordnet.

Bei geschlossenen Ventilen 23 und 25 wird das Heizgas g aus der Schweltrommel 4 im Kreis 72 geführt und dabei dem Rauchgas über das Ventil 49 vor und über das Ventil 46 hinter dem Abhitzekessel 36 zugemischt. Dabei erfolgt die Reinigung des Gasgemisches allein in der Vorrichtung 42. Der Heizgaskreis 72 ist nun über die Leitung 47 und die Ventile 48 und 50 geschlossen, wobei dann der Wärmetauscher 80' in der Leitung 47 liegt. In diesem Fall wird auf der Druckseite des Gebläses 44 sauberes Rauchgas entnommen und im in der Leitung 47 angeordneten Wärmetauscher 80' vorgewärmt. Anschließend wird das vorgewärmte Rauchgas dem Heizgas g wieder zugemischt.

Die autark betreibbare Schwelanlage 1 eignet sich besonders vorteilhaft für eine Nachrüstung einer bestehenden Brennanlage 2. Dazu ist im wesentlichen lediglich eine Verbindung über die Leitung 32 herzustellen.

## Patentansprüche

1. Verfahren zum Beheizen einer Schweltrommel zur Erzeugung eines Schwelgases (s), wobei ein in einem Heizgaskreis (70, 72) geführtes Heizgas (g) verwendet wird, das durch Verbrennung eines Teilstroms (t₁) des Schwelgases (s) erzeugt wird,
**dadurch gekennzeichnet,** daß ein steuerbarer Teilstrom (t₃, t₄) des abgekühlten Heizgases (g) zur Schweltrommel (4) zurückgeführt und dabei dem Heizgas (g) wieder zugemischt wird, wobei das aus der Schweltrommel (4) abströmende abgekühlte Heizgas (g) zunächst vorgewärmt wird.

2. Verfahren nach Anspruch 1,
**dadurch gekennzeichnet,** daß der Teilstrom (t₁) des Schwelgases (s) bei in dem Heizgaskreis (70, 72) herrschenden Unterdruck geführt wird.

3. Verfahren nach Anspruch 1 oder 2,
**dadurch gekennzeichnet,** daß der Teilstrom (t₁) des Schwelgases (s) vor der Verbrennung entstaubt wird.

4. Verfahren nach einem der Ansprüche 1 bis 3,
**dadurch gekennzeichnet,** daß die Vorwärmung des abgekühlten Heizgases (g) durch indirekten Wärmetausch mit Dampf erfolgt.

5. Verfahren nach einem der Ansprüche 1 bis 4,
**dadurch gekennzeichnet,** daß das abgekühlte Heizgas (g) vor der Vorwärmung entstaubt wird.

6. Einrichtung zum Beheizen einer Schweltrommel (4), die über eine Zuströmleitung (12) und eine Abströmleitung (14) in einem Heizgaskreis (70, 72) angeordnet ist, wobei der Heizgaskreis (70, 72) eine Brennkammer (18) zum Erzeugen des Heizgases (g) umfaßt, und wobei der Brennkammer (18) ein Teilstrom (t₁) des in der Schweltrommel (4) erzeugten Schwelgases (s) zuführbar ist,
**gekennzeichnet durch** einen im Heizgaskreis (70, 72) der Brennkammer (18) vorgeschalteten Wärmetauscher (80, 80') zum Vorwärmen des abgekühlten Heizgases (g).

7. Einrichtung nach Anspruch 6,
**dadurch gekennzeichnet,** daß der Brennkammer (18) eine Einrichtung (28) zur Staubabscheidung, vorzugsweise ein Zyklon, vorgeschaltet ist.

8. Einrichtung nach Anspruch 6 oder 7,
**dadurch gekennzeichnet,** daß in die Abströmleitung (14) des Heizgaskreises (70, 72) ein Sauggebläse (20) geschaltet ist.

9. Einrichtung nach Anspruch 8,
**dadurch gekennzeichnet,** daß die Druckseite des Sauggebläses (20) mit der Brennkammer (18) verbunden ist.

10. Einrichtung nach Anspruch 8 oder 9,
**dadurch gekennzeichnet,** daß die Druckseite des Sauggebläses (20) mit einer der Brennkammer (18) nachgeschalteten Mischkammer (16) verbunden ist.

11. Einrichtung nach einem der Ansprüche 6 bis 10,
**gekennzeichnet durch** eine in der Abströmleitung (14) dem Wärmetauscher (80, 80') vorgeschaltete Vorrichtung (82) zur Staubabscheidung.

12. Schwel-Brenn-Anlage mit einer Einrichtung nach einem der Ansprüche 6 bis 11, wobei der Reststrom (t₂) des erzeugten Schwelgases (s) einer Brennkammer (34) der Brennanlage (2) zugeführt ist.

13. Schwel-Brenn-Anlage mit einer Einrichtung nach einem der Ansprüche 6 bis 11, wobei dem Wärmetauscher (80, 80') in der Brennanlage (2) erzeugter Dampf zuführbar ist.

## Claims

1. A method for heating a low temperature carbonization drum for generating a low temperature carbonization gas (s), wherein a heating gas (g) carried in a heating gas circuit (70, 72) is used which is generated by combusting a partial flow (t₁) of the low temperature carbonization gas (s),
characterised in that
a controllable partial flow (t₃, t₄) of the cooled heating gas (g) is returned to the low temperature carbonization drum (4) and re-admixed with the heating gas (g), after first preheating the cooled heating gas (g) flowing out of the low temperature carbonization drum (4).

2. A method according to claim 1, characterised in that the partial flow (t₁) of the low temperature carbonization gas (g) is carried at a reduced pressure prevailing in the heating gas circuit (70, 72).

3. A method according to claim 1 or claim 2, characterised in that dust is removed from the partial flow (t₁) of the low temperature carbonization gas (s) prior to the combustion.

4. A method according to one of claims 1 to 3, characterised in that the preheating of the cooled heating gas (g) is effected by indirect heat exchange with steam.

5. A method according to one of claims 1 to 4, characterised in that dust is removed from the cooled heating gas (g) prior to the preheating.

6. Apparatus for heating a low temperature carbonization drum (4) which is connected in a heating gas circuit (70, 72) through an inflow line (12) and an outflow line (14), the heating gas circuit (70, 72) having a combustion chamber (18) for generating the heating gas (g), wherein a partial flow (t₁) of the low temperature carbonization gas (s) produced in the low temperature carbonization drum (4) can be delivered to the combustion chamber (18),
characterised by a heat exchanger (80, 80' incorporated in the heating gas circuit (70, 72) upstream of the combustion chamber (18) for preheating the cooled heating gas.

7. Apparatus according to claim 6, characterised in that a dust separation device (28) is incorporated upstream of the combustion chamber (18).

8. Apparatus according to claim 6 or claim 7, characterised in that an exhaust fan (20) is incorporated in the outflow line (14) of the heating gas circuit (70, 72).

9. Apparatus according to claim 8, characterised in that the pressure side of the exhaust fan (20) communicates with the combustion chamber (18).

10. Apparatus according to claim 8 or claim 9, characterised in that the pressure side of the exhaust fan (20) communicates with a mixing chamber (16) connected downstream of the combustion chamber (18).

11. Apparatus according to one of claims 6 to 10, characterised by a dust separation device (82) incorporated upstream of the heat exchanger (80, 80') in said outflow line (14).

12. A low temperature carbonization/combustion plant comprising apparatus according to one of claims 6 to 11, wherein the remaining flow (t₂) of the low temperature carbonization gas (s) generated is supplied to a combustion chamber (34) of the combustion system (2).

13. A low temperature carbonization/combustion plant comprising apparatus according to one of claims 6 to 11 wherein steam generated in the combustion system (2) can be supplied to the heat exchanger (80, 80').

## Revendications

1. Procédé pour chauffer un tambour de distillation à basse température pour obtenir un gaz de distillation (s) à basse température, dans lequel on utilise un gaz de chauffage (g) passant dans un circuit (70,72) de gaz de chauffage, ce gaz étant produit par combustion d'un courant (t₁) partiel du gaz (g) de distillation à basse température, caractérisé en ce qu'il consiste à renvoyer un courant (t₃, t₄) partiel dont on peut se rendre maître du gaz de chauffage (g) refroidi au tambour (4) de distillation et ainsi le remélanger au gaz de chauffage (g), le gaz refroidi sortant du tambour (4) de distillation étant d'abord préchauffé.

2. Procédé selon la revendication 1, caractérisé en ce qu'il consiste à faire passer le courant (t₁) partiel de gaz de distillation (s) sous la dépression régnant dans le circuit (70, 72) du gaz de chauffage.

3. Procédé selon la revendication 1 ou 2, caractérisé en ce qu'il consiste à dépoussiérer le courant (t₁) partiel du gaz de distillation (s) avant la combustion.

4. Procédé selon l'une des revendications 1 à 3, caractérisé en ce qu'il consiste à effectuer le préchauffage du gaz de chauffage (g) refroidi par échange thermique indirect avec de la vapeur.

5. Procédé selon l'une des revendications 1 à 4, caractérisé en ce qu'il consiste à dépoussiérer le gaz de chauffage (g) refroidi avant le préchauffage.

6. Dispositif de chauffage d'un tambour (4) de distillation à basse température, qui est monté dans un circuit (70, 72) de gaz de chauffage par un conduit (12) d'entrée et un conduit (14) de sortie, le circuit (70, 72) de gaz de chauffage comportant une chambre (18) de combustion pour la production du gaz de chauffage (g) et un courant (t₁) partiel du gaz de distillation (s) produit dans le tambour (4) de distillation pouvant être envoyé à la chambre (18) de combustion,
caractérisé par un échangeur (80,80') de chaleur branché en amont de la chambre (18) de combustion dans le circuit (70, 72) de gaz de chauffage et destiné à préchauffer le gaz de chauffage (g) refroidi.

7. Dispositif suivant la revendication 6, caractérisé en ce qu'un dispositif (28) de dépoussiérage, de préférence un cyclone, est monté en amont de la chambre (18) de combustion.

8. Dispositif suivant la revendication 6 ou 7, caractérisé en ce qu'un ventilateur (20) aspirant est monté dans le conduit (14) de sortie du circuit (70,72) de gaz de chauffage.

9. Dispositif suivant la revendication 8, caractérisé en ce que le côté de refoulement du ventilateur (20) aspirant communique avec la chambre (18) de combustion.

10. Dispositif suivant la revendication 8 ou 9, caractérisé en ce que le côté de refoulement du ventilateur (20) aspirant communique avec une chambre (16) de mélange montée en aval de la chambre (18) de combustion.

11. Dispositif suivant l'une des revendications 6 à 10, caractérisé par un dispositif (82) de dépoussiérage, monté en aval de l'échangeur (80, 80') de chaleur dans le conduit (14) de sortie.

12. Installation de combustion et de distillation à basse température comportant un dispositif suivant l'une des revendications 6 à 11, dans laquelle le courant (t₂) restant du gaz de distillation (s) produit est envoyé à une chambre (34) de l'installation (2) de combustion.

13. Installation de combustion et de distillation comportant un dispositif suivant l'une des revendications 6 à 11, dans laquelle la vapeur produite dans l'installation (2) de combustion peut être envoyée à l'échangeur (80, 80') de chaleur.
